# EUROPÄISCHE PATENTSCHRIFT

(11) **EP 1 075 635 B1**
(45) Veröffentlichungstag und Bekanntmachung des Hinweises auf die Patenterteilung: **30.06.2004**
(21) Anmeldenummer: 99923489.1
(22) Anmeldetag: 28.04.1999
(51) Int. Cl.: F25D 23/06, F25D 23/00

(54) **KÄLTEGERÄT**
REFRIGERATING DEVICE
APPAREIL FRIGORIFIQUE

(30) Priorität: 28.04.1998 DE 19818993
(43) Veröffentlichungstag der Anmeldung: 14.02.2001
(73) Patentinhaber: BSH Bosch und Siemens Hausgeräte GmbH, 81739 München (DE)
(72) Erfinder: GOMOLL, Günter, D-89275 Elchingen (DE); HOWE, Michael, D-89537 Giengen (DE)
(74) Vertreter: Thoma, Lorenz
(86) Internationale Anmeldenummer: PCT/EP1999/002889
(87) Internationale Veröffentlichungsnummer: WO 1999/056069

(56) Entgegenhaltungen:
- EP-A- 0 121 947
- DE-A- 2 020 205
- DE-A- 4 141 343
- GB-A- 973 994
- US-A- 3 802 950
- US-A- 5 669 232
- PATENT ABSTRACTS OF JAPAN vol. 096, no. 006, 28. Juni 1996 (1996-06-28) & JP 08 042943 A (HITACHI LTD), 16. Februar 1996 (1996-02-16)

## Beschreibung

Die Erfindung betrifft ein allgemein bekanntes Kältegerät mit einem wärmeisolierenden Gehäuse, innerhalb welchem wenigstens ein on einer Innenverkleidung ausgekleideter Lagerraum vorgesehen ist, welcher von einem flächenhaften, in wärmeleitendem Kontakt mit der Innenverkleidung stehenden Verdampfer gekühlt ist, welcher in der Wärmeisolation des Gehäuses angeordnet ist.

Bei Kühlgeräten ist es seit langem Stand der Technik, daß deren zum Kühlen ihres Kühlraumes dienende Verdampferplatinen in die Wärmeisolation des Kühlgerätegehäuses eingebettet sind und in wärmeleitendem Kontakt mit einer den Kühlraum des Gerätes auskleidenden Innenverkleidung stehen. Diese Art der Verdampfer, welche auch als sogenannte cold-wall-Verdampfer bezeichnet sind, haben zwar den Vorteil, daß sie nutzvolumensteigernd außerhalb des Kühlraumes angeordnet und somit dessen überwiegend glatten Wände meist leicht zu reinigen sind. Die durchaus gängige Maßnahme, die Verdampfer durch Einschäumen in den Wärmeisolationsschaum mit einzubetten, bringt bedingt durch den benetzenden Wärmeisolationsschaum jedoch mit sich, daß die Verdampferplatinen in direktem flächigen Kontakt mit dem Wärmeisolationsschaum stehen. Dies hat zur Folge, daß von der Verdampferplatine beispielsweise durch das Einspritzen des zur Kühlung dienenden Kältemittels in die Verdampferplatine mit hohen Geschwindigkeiten Geräusche ausgehen, welche die Folge von geschwindigkeitsbedingt verursachten Turbulenzen sind, welche die Verdampferplatine zu Schwingungen anregen. Diese Schwingungen werden durch die Ankopplung des zur Wärmeisolierung verwendeten Schaumes an die Verdampferplatine an ersteren übertragen. Da der Wärmeisolationsschaum Körperschall gut leitet, werden die von der Verdampferplatine abgegebenen Strömungs- und Einspritzgeräusche durch die weitere Ankopplung des Wärmeisolationsschaumes an die äußeren Gehäuseschalen des Kühlgerätegehäuses von diesem als Luftschall abgestrahlt. Die vom Gerätegehäuse abgestrahlten Schallwellen, welche auf die zeitlich nicht konstanten Strömungs- und Einspritzgeräusche des Kältemittels in die Verdampferplatine zurückzuführen sind, wirken je nach Aufstellungsort des Kühlgerätes auf den Endverbraucher nicht nur störend, sondern können diesen hinsichtlich einer einwandfreien Funktion des Kühlgerätes in Zweifel setzen, da die Geräuschquelle für den Endverbraucher nicht lokalisierbar ist.

Der Erfindung liegt die Aufgabe zugrunde, ein Kältegerät gemäß dem Oberbegriff des Anspruches 1 mit einfachen konstruktiven Maßnahmen hinsichtlich der Schallabgabe zu verbessern.

Diese Aufgabe wird gemäß der Erfindung dadurch gelöst, daß der Verdampfer mit seine Masse erhöhenden Mitteln versehen ist, durch welche der Verdampfer für betriebsbedingt auf ihn einwirkende Erregerfrequenzen weitestgehend schwingungssteif ausgebildet ist.

Durch die Erhöhung der Masse des Verdampfers läßt sich dieser durch die betriebsbedingt auftretenden Erregerschwingungen, verursacht durch Turbulenzen des mit hoher Strömungsgeschwindigkeit im siedenden Zustand in die Verdampferplatine eingespritzten Kältemittels, deutlich weniger anregen. Durch die verminderte Anregung befindet sich die Verdampferplatine trotz der auf sie einwirkenden, als Strömungs- und Einspritzgeräusche wahrnehmbaren Turbulenzen zumindest weitestgehend im Ruhezustand, so daß trotz der dem Wärmeisolationsschaum anhaftenden guten Leiteigenschaften für Körperschall die Schallabgabe des Gerätegehäuses so stark vermindert ist, daß die Einspritz- und Strömungsgeräusche für einen Endverbraucher nicht mehr wahrnehmbar sind.

Entsprechend einer bevorzugten Ausführungsform des Gegenstandes der Erfindung ist vorgesehen, daß die Mittel wärmeisolationsseitig auf den Verdampfer aufgebracht sind.

Durch die wärmeisolationsseitige Anbringung der Mittel zur Erhöhung der Masse des Verdampfers ist die Verdampferplatine an den mit den Mitteln zur Masseerhöhung versehenen Bereichen nicht mehr unmittelbar mit dem benetzend wirkenden Wärmeisolationsschaum verbunden ist, so daß dieser als Leiter für den Körperschall zumindest bereichsweise von der Verdampferplatine entkoppelt und somit eine weitere Geräuschminimierung des Kühlgerätes erzeugt ist.

Besonders einfach auf die Verdampferplatine aufbringbar sind die Mittel zur Masseerhöhung, wenn nach einer nächsten vorteilhaften Ausgestaltung des Gegenstandes der Erfindung vorgesehen ist, daß die Mittel als folienähnlicher Werkstoff ausgebildet sind.

Gemäß einer nächsten bevorzugten Ausführungsform des Gegenstandes der Erfindung ist vorgesehen, daß der folienartige Wirkstoff biegeweich ausgeführt ist.

Ein biegeweicher Werkstoff bringt den zusätzlichen Vorteil mit sich, daß er den Konturen an der Verdampferplatinenoberfläche problemlos zu folgen vermag und somit die Beschichtung der Verdampferplatine vereinfacht ist. Zugleich ist durch die konturengenaue Anpassung der Folie sichergestellt, daß diese an der Platinenoberfläche anliegt und somit im Fertigungsprozeß eine Hinterfüllung der Folie mit Wärmeisolationsmaterial im wesentlichen angeschlossen ist.

Ein besonders günstiges Geräuschverhalten für ein Kältegerät durch die vollkommene Entkopplung des Wärmeisolationsschaumes von der Verdampferplatine ist erreicht, wenn nach einer nächsten vorteilhaften Ausgestaltung des Gegenstandes der Erfindung vorgesehen ist, daß der folienartige und biegeweiche Werkstoff die wärmeisolationsseitige Fläche des Verdampfers weitestgehend bedeckt.

Besonders günstige Dämpfungseigenschaften weist der folienähnliche und biegeweiche Werkstoff auf, wenn nach einer weiteren bevorzugten Ausführungsform des Gegenstandes der Erfindung vorgesehen ist, daß der folienartige und biegeweiche Werkstoff als Schwergummimatte ausgeführt ist.

Zugleich ist durch die Schwergummimatte eine deutliche Gewichtserhöhung der Verdampferplatine erreicht.

Besonders leicht verarbeiten läßt sich der folienähnliche und biegeweiche Werkstoff, wenn nach einer alternativen Ausführungsform des Gegenstandes der Erfindung vorgesehen ist, daß der folienartige und biegeweiche Werkstoff als Bitumenfolie ausgebildet ist.

Entsprechend einer weiteren bevorzugten Ausführungsform des Gegenstandes der Erfindung ist vorgesehen, daß der folienähnliche und biegeweiche Werkstoff die Masse des Verdampfers um wenigstens 25% erhöht.

Durch eine derartige Masseerhöhung ist nicht nur erreicht, daß sich der Verdampfer von den betriebsbedingt auftretenden Turbulenzen deutlich weniger anregen läßt, sondern auch, daß sich die Verdampferplatine für das Fertigungspersonal in der Serienfertigung auch noch vernünftig handhaben läßt.

Eine besonders geringe Geräuschemission für ein Kältegerät ist erreicht, wenn nach einer letzten bevorzugten Ausführungsform des Gegenstandes der Erfindung vorgesehen ist, daß der folienähnliche und biegeweiche Werkstoff schallabsorbierende Eigenschaften aufweist.

Die Erfindung ist in der nachfolgenden Beschreibung am Beispiel eines in der Zeichnung vereinfacht dargestellten Haushaltskühlschrankes erläutert.

Es zeigen:
- Fig. 1: in vereinfachter schematischer Darstellung einen Tischkühlschrank mit einem ***-Gefrierfach, dessen Gefrierfachverdampfer wärmeisolationsseitig mit einer seine Masse erhöhenden Dämpfungsfolie versehen ist, in Schnittdarstellung von der Seite und
- Fig. 2: ausschnittsweise den Tischkühlschrank gemäß Fig. 2 mit teilweise aufgebrochen dargestelltem Gehäuse und teilweise aufgebrochener Dämpfungsfolie, in raumbildlicher Ansicht von vorne.

Fig. 1 zeigt einen vereinfacht schematisch dargestellten Tischkühlschrank 10, dessen frontseitig mit einer wärmeisolierenden Tür 11 versehenes Gehäuse 12 eine Kunststoffinnenverkleidung 13, eine dazu beabstandete Außenverkleidung 14 und einen in flüssigen Ausgangskomponenten zwischen den Verkleidungen 13 und 14 eingebrachten Wärmeisolationsschaum 15 aufweist, welcher durch seine adhäsive Wirkung an den Verkleidungen 13 und 14 anhaftet und dadurch dem wärmeisolierenden Gehäuse 12 seine Steifigkeit verleiht. Innerhalb des wärmeisolierenden Gehäuses 12 ist in dessen oberem Abschnitt ein ***-Gefrierfach 16 vorgesehen, welches durch eine wärmeisolierend ausgeführte Gefrierfachtür 17 separat verschließbar ist und welches durch eine wärmeisolierende Zwischenwand 18 an einem unterhalb dem Gefrierfach 16 angeordneten Normalkühlfach 19 wärmeisolierend getrennt ist. Das Normalkühlfach 19 ist mit in gleichmäßigen Abständen übereinander angeordneten, zur Ablage von Kühlgut dienenden Kühlgutablagen 20 versehen und von einem zu einer Verdampferplatine 21 gehörenden, durch einen Platinenabschnitt gebildeten Verdampfer 22 gekühlt, welcher an der der Tür 11 gegenüberliegenden Rückseite des Kühlfaches 19 angeordnet ist. Der mit einer nach dem Rollbond-Verfahren hergestellten Kältemitteikanalanordnung 23 ausgestattete Verdampfer 22 ist wärmeisolationsseitig in wärmeleitendem Kontakt auf die Rückseite der Innenvekleidung 13 aufgebracht und über nicht näher bezeichnete Verbindungskanäle mit einem im Querschnitt im wesentlichen U-förmig ausgebildeten Verdampfer 24 strömungstechnisch verbunden. Der aus einem zweiten Platinenabschnitt der Verdampferplatine 21 herausgeformte Verdampfer 24 weist wie der Verdampfer 22 eine nach dem Rollbond-Verfahren hergestellte Kältemittelkanalanordnung 25 auf und ist mit seiner ebenen Platinenseite wie der Verdampfer 22 in wärmeleitendem Kontakt auf die dem Wärmeisolationsschaum 15 zugewandte Außenseite der Gefrierfachinnenverkleidung 13 aufgebracht. Die Kältemittelkanalanordnung 25 weist eine Kältemitteleinspritzstelle 26 auf, weiche durch Prägung eines nicht näher dargestellten Drosselrohres erzeugt ist (siehe hierzu Fig. 2).

Wie insbesondere aus Fig. 2 hervorgeht, ist der Verdampfer 24 auf seiner mit den Ausprägungen für die Kältemittelkanalanordnung 25 versehenen Oberfläche mit einer zum Erhöhung seiner Masse um wenigstens 25% dienenden Mitteln versehen, weiche im vorliegenden Fall als folienähnlicher Werkstoff 27 ausgebildet sind. Der folienähnliche Werkstoff 27, welcher beispielsweise durch eine Bitumenfolie oder eine Schwergummimatte gebildet sein kann, bedeckt die gesamte, den Wärmeisolationsschirm 15 zugewandte Oberfläche des Verdampfers 24 und ist biegeweich ausgeführt, wodurch die folienähnliche Matte 27 in der Lage ist, den Konturen der Kältemittelkanalanordnung 25 zu folgen. Durch die auf die wärmeisolationsseitige Oberfläche des Verdampfers 24 aufgeklebte folienähnliche Matte 27 ist der als guter Leiter für Körperschall erkannte Wärmeisolationsschirm 15 nicht mehr direkt mit dem Verdampfer 24 kontaktiert, so daß letzterer von dem Wärmeisolationsschaum 15 entkoppelt ist. Eine besonders intensive Entkopplung ist dann erreicht, wenn die folienähnliche Matte 27 neben den zur Gewichtserhöhung des Verdampfers 24 dienenden Eigenschaften zusätzlich schwingungsdämpfende Eigenschaften aufweist, in diesem Fall sind die die Verdampferplatine in Schwingungen zu versetzen vermögenden Turbulenzen, welche durch das mit hoher Geschwindigkeit in siedendem Zustand zur Einspritzstelle 26 geförderte Kältemittel verursacht werden, nicht nur durch die infolge der Masseerhöhung deutlich schwingungssteifere Ausbildung des Verdampfers, sondern zusätzlich durch die dampfende Wirkung der Matte 27 abgefangen. Allein durch die Masseerhöhung des Verdampfers 24, bewirkt durch die folienähnliche Matte 27, ist ein für die betriebsbedingt auf den Verdampfer 24 einwirkenden Erregerfrequenzen, hervorgerufen durch die sich bildenden Turbulenzen des eingespritzten Kältemittels derart schwingungssteif, daß auf den Wärmeisolationsschaum 15 eine Übertragung von Körperschall, ausgehend von dem Verdampfer 24, zumindest im wesentlichen vermieden ist.

## Patentansprüche

1. Kältegerät (10) mit einem wärmeisolierenden Gehäuse (12), innerhalb welchem wenigstens ein von einer Innenverkleidung (13) ausgekleideter Lagerraum vorgesehen ist, welcher von einem flächenhaften, in wärmeleitenden Kontakt mit der Innenverkleidung stehenden Verdampfer (24) gekühlt ist, welcher in der Wärmeisolation (15) des Gehäuses angeordnet ist, **dadurch gekennzeichnet, daß** der Verdampfer (24) mit seine Masse erhöhenden Mitteln (27) versehen ist, durch weiche der Verdampfer (24) für betriebsbedingt auf ihn einwirkende Erregerfrequenzen weitestgehend schwingungssteif ausgebildet ist.

2. Kältegerät nach Anspruch 1, **dadurch gekennzeichnet, daß** die Mittel (27) wärmeisolationsseitig auf den Verdampfer (24) aufgebracht sind.

3. Kältegerät nach Anspruch 1 oder 2, **dadurch gekennzeichnet, daß** die Mittel als folienähnlicher Werkstoff (27) ausgebildet sind.

4. Kältegerät nach Anspruch 3, **dadurch gekennzeichnet, daß** der folienähnliche Werkstoff (27) biegeweich ausgeführt ist.

5. Kältegerät nach Anspruch 4, **dadurch gekennzeichnet, daß** der folienähnliche biegeweiche Werkstoff (27) die wärmeisolationsseitige Fläche des Verdampfers (24) weitestgehend bedeckt.

6. Kältegerät nach einem der Ansprüche 4 und 5, **dadurch gekennzeichnet, daß** der folienähnliche und biegeweiche Werkstoff (27) als Schwergummimatte ausgeführt ist.

7. Kältegerät nach einem der Ansprüche 4 und 5, **dadurch gekennzeichnet, daß** der folienähnliche und biegeweiche Werkstoff (27) als Bitumenfolie ausgebildet ist.

8. Kältegerät nach einem der Ansprüche 4 bis 7, **dadurch gekennzeichnet, daß** der folienähnliche und biegeweiche Werkstoff (27) die Masse des Verdampfers (24) um wenigstens 25% erhöht.

9. Kältegerät nach einem der Ansprüche 4 bis 8, **dadurch gekennzeichnet, daß** der folienähnliche und biegeweiche Werkstoff (27) schwingungsdämpfende Eigenschaften aufweist.

## Claims

1. Refrigerating appliance (10) with a thermally insulating housing (12), within which there is provided at least one storage space, which is lined by an inner lining (13) and which is cooled by an areal evaporator (24) disposed in thermally conductive contact with the inner lining and arranged in the thermal insulation (15) of the housing, **characterised in that** the evaporator (24) is provided with means (27) increasing its mass, by which the evaporator (24) is constructed to be substantially stiff in vibration with respect to operationally-caused excitation frequencies acting thereon.

2. Refrigerating appliance according to claim 1, **characterised in that** the means (27) are mounted on the evaporator (27) at the thermal insulation side.

3. Refrigerating appliance according to claim 1 or 2, **characterised in that** the means are constructed as a film-like material (27).

4. Refrigerating appliance according to claim 3, **characterised in that** the film-like material (27) is constructed to be soft in bending.

5. Refrigerating appliance according to claim 4, **characterised in that** the film-like material (27) soft in bending substantially covers the area of the evaporator (24) at the thermal insulation side.

6. Refrigerating appliance according to one of claims 4 and 5, **characterised in that** the film-like material (27) soft in bending is constructed as a heavy rubber mat.

7. Refrigerating appliance according to one of claims 4 and 5, **characterised in that** the film-like material (27) soft in bending is constructed as a bitumen film.

8. Refrigerating appliance according to one of claims 4 to 7, **characterised in that** the film-like material (27) soft in bending increases the mass of the evaporator (24) by at least 25%.

9. Refrigerating appliance according to one of claims 4 to 8, **characterised in that** the film-like material (27) soft in bending has properties damping vibration.

## Revendications

1. Appareil frigorifique (10) avec une carcasse thermo-isolante (12) dans laquelle est prévu au moins un espace de stockage garni d'un revêtement intérieur (13), ledit espace de stockage étant refroidi par un évaporateur (24) planiforme qui se trouve en contact thermoconducteur avec le revêtement intérieur et est placé dans la thermo-isolation (15) de la carcasse, **caractérisé en ce que** l'évaporateur (24) est pourvu de moyens (27) qui en augmentent la masse et du fait desquels l'évaporateur (24) est réalisé de manière sensiblement résistante aux vibrations pour des fréquences d'excitation dues au fonctionnement agissant sur lui.

2. Appareil frigorifique selon la revendication 1, **caractérisé en ce que** les moyens (27) sont apposés sur l'évaporateur (24) côté thermo-isolation.

3. Appareil frigorifique selon la revendication 1 ou 2, **caractérisé en ce que** les moyens sont réalisés sous forme de matériau (27) de type feuille.

4. Appareil frigorifique selon la revendication 3, **caractérisé en ce que** le matériau (27) de type feuille est réalisé sous forme souple.

5. Appareil frigorifique selon la revendication 4, **caractérisé en ce que** le matériau (27) souple de type feuille recouvre, pour l'essentiel, la surface de l'évaporateur (24) côté thermo-isolation.

6. Appareil frigorifique selon l'une des revendications 4 et 5, **caractérisé en ce que** le matériau (27) souple de type feuille est réalisé sous forme de natte en caoutchouc lourd.

7. Appareil frigorifique selon l'une des revendications 4 et 5, **caractérisé en ce que** le matériau (27) souple de type feuille est réalisé sous forme de feuille bitumineuse.

8. Appareil frigorifique selon l'une des revendications 4 à 7, **caractérisé en ce que** le matériau (27) souple de type feuille augmente la masse de l'évaporateur (24) d'au moins 25 %.

9. Appareil frigorifique selon l'une des revendications 4 à 8, **caractérisé en ce que** le matériau (27) souple de type feuille présente des qualités d'amortissement de vibrations.
